# DEMANDE DE BREVET EUROPEEN

(11) **EP 0 951 891 A1**
(43) Date de publication de la demande: **27.10.1999**
(21) Numéro de dépôt: 99400908.2
(22) Date de dépôt: 14.04.1999
(51) Int. Cl.: A61G 3/06

(54) **Dispositif pour transborder un handicapé physique entre un fauteuil roulant et un véhicule automobile**

(30) Priorité: 23.04.1998 FR 9805223
(71) Demandeur: Bernard Sebe Sarl, 34920 Les Cres (FR)
(72) Inventeur: Sebe, Bernard, 34920 Le Cres (FR)

(57) **Abrégé**

L'invention est relative à un dispositif apte à transborder un handicapé physique entre un fauteuil roulant et un véhicule automobile sans l'aide d'une tierce personne.

Le dispositif selon l'invention se caractérise essentiellement en ce que le moyen de transfert (3), apte à déplacer horizontalement l'organe porteur (1) de la personne handicapée de l'extérieur à l'intérieur du véhicule et réciproquement, est constitué de deux bras (4) et (5) reliés, par l'une de leurs extrémités, à une articulation (6); en ce que l'autre extrémité du premier bras (4) est reliée à une articulation (7) solidaire d'un support (8) fixé au montant latéral central (9) du véhicule et en ce que l'organe porteur (1) est relié à l'autre extrémité du deuxième bras (5).
Le mécanisme de levage (2) est constitué avantageusement d'un motoréducteur (10), d'une poulie (11) placée en bout du deuxième bras (5) et d'un cable (12).

## Description

L'invention est relative à un dispositif apte à transborder un handicapé physique entre un fauteuil roulant et un véhicule automobile du genre comportant en combinaison :
- un organe porteur de la personne handicapée;
- un mécanisme de levage apte à déplacer verticalement ledit organe porteur;
- un moyen de transfert apte à déplacer horizontalement ledit organe porteur de l'extérieur à l'intérieur du véhicule et réciproquement.

Les dispositifs connus du genre en question sont essentiellement décrits dans les brevets suivants :
- US-4306634 qui décrit un dispositif pour le transfert d'un handicapé en position assise sur un siège intégré audit dispositif;
- FR-2572691 qui décrit un dispositif pour le transfert d'un handicapé en position assise sur son fauteuil roulant;
- DE-3519299 qui décrit un dispositif pour le transfert d'un handicapé (dans un waggon) en position assise sur son fauteuil roulant.
Les dispositifs en question nécessitent, pour leur mise en oeuvre, des transformations importantes au niveau de l'habitacle du véhicule puisqu'ils utilisent le siège du fauteuil roulant comme siège passager ou conducteur ou bien le siège intégré audit dispositif.
Le but à atteindre est totalement différent de celui de l'invention qui consiste à transférer la personne directement sur le fauteuil standard du véhicule et les solutions retenues ne sont pas des équivalents techniques.

L'invention vise donc à réaliser un dispositif de conception simple, autonome (utilisable sans le concours d'une tierce personne), facilement adaptable à tout type de véhicule standard, facilitant le transfert de la personne handicapée et permettant également de charger et de décharger le fauteuil roulant plié ainsi que ses roues.
En outre, le dispositif en question présente un encombrement réduit une fois replié derrière le siège conducteur contre la paroi latérale du véhicule.

Les caractéristiques et les avantages de l'invention vont apparaître plus clairement à la lecture de la description détaillée qui suit d'au moins un mode de réalisation préféré "de celle-ci donné à titre d'exemple non limitatif et représenté aux dessins annexés.
Sur ces dessins :
- la figure 1 est une vue en perspective du dispositif selon l'invention;
- la figure 2 est une vue de dessus de principe dudit ensemble intégré dans l'habitacle d'un véhicule selon 3 positions A,B et C bien spécifiques.

Le dispositif représenté aux figures comporte essentiellement :
- un organe porteur (1) apte à saisir la personne handicapée;
- un mécanisme de levage (2) apte à déplacer verticalement ledit organe porteur (1);
- un moyen de transfert (3) apte à déplacer horizontalement ledit organe porteur (1) de l'extérieur à l'intérieur du véhicule et réciproquement.
Le moyen de transfert (3) est constitué de deux bras (4) et (5) reliés, par l'une de leurs extrémités, à une articulation (6).
L'autre extrémité du premier bras (4) est reliée à une articulation (7) solidaire d'un support (8) fixé au montant latéral central (9) du véhicule. L'organe porteur (1) est relié à l'autre extrémité du deuxième bras (5).
Selon une réalisation de l'invention, le mécanisme de levage (2)est constitué d'un motoréducteur (10), d'une poulie (11) placée en bout du deuxième bras (5) et d'un cable (12).
Selon une autre réalisation de l'invention, le mécanisme de levage est constitué d'un moyen coulissant verticalement le long du montant latéral central (9) et sur lequel est fixé le support (8) de manière à entraîner verticalement le moyen de transfert (3).
Cette solution constitue une variante de la précédente.
L'organe porteur (1) peut être rendu solidaire :
- de l'extrémité du cable (12) dans le cas de la solution avec treuil;
- de l'extrémité libre du deuxième bras (5) dans la solution où le support (8) est solidaire d'un moyen coulissant verticalement.
Une tringle (13) peut relier le deuxième bras (5) à une came (14) qui est entraînée en rotation par un motoréducteur (15) qui entraîne également en rotation le premier bras (4).
La tringle et la came permettent de donner aux bras (4) et (5) les angles suivants :
- de l'ordre de 90° lorsque le bras (5) sort du véhicule (position A);
- de l'ordre de 110 à 120° lorsque le bras (5) passe au dessus du siège passager (position B);
- de l'ordre de 0° lorsque le bras (4) vient se plaquer contre la paroi latérale intérieure du véhicule derrière le siège conducteur (position C). L'organe porteur (1) est constitué de :
- deux bras (16) reliés, par l'une de leurs extrémités, à une articulation (17) et pourvus, à l'autre extrémité, de patins (18) aptes à venir se placer au niveau des reins de la personne handicapée;
- deux bras (19) reliés, par l'une de leurs extrémités, à des articulations (20) placées sur lesdits bras (16) et pourvus, à l'autre extrémité, de patins (21) aptes à venir se placer sous les cuisses de la personne handicapée.
Les bras (16) sont reliés par un moyen (22), du type chaîne, pourvu, en son milieu, d'un point d'attache (23) de l'organe porteur (1) au mécanisme de levage.
Toute traction sur ledit point d'attache (23) a pour effet de refermer les bras articulés (16). Une butée peut être prévue pour limiter la fermeture desdits bras (sécurité).
L'organe porteur (1) peut comporter, en addition, reliée également au mécanisme de levage, une pince (24) constituée de deux crochets (25), reliés à une articulation (26), aptes à saisir le fauteuil roulant plié et lesroues pour les charger dans le véhicule et les décharger de celui-ci.
Les motoréducteurs (10) et (15) peuvent être alimentés par la batterie du véhicule et commandés par un boîtier électronique.

Bien entendu, l'invention n'est pas limitée aux modes de réalisation décrits et représentés pour lesquels on pourra prévoir d'autres variantes en particulier dans :
- les types de motoréducteurs et d'articulations;
- les types d'organes porteurs et mécanismes de levage;
- le type de véhicule automobile; sans pour celà sortir du cadre de l'invention.

L'habitacle (H) du véhicule comporte une partie avant (AV), une partie arrière (AR), une zone siège conducteur (SC) et une zone siège passager (SP).

## Revendications

1. Dispositif apte à transborder un handicapé physique entre un fauteuil roulant et un véhicule automobile du genre comportant en combinaison :
- un organe porteur (1) de la personne handicapée;
- un mécanisme de levage (2) apte à déplacer verticalement ledit organe porteur (1);
- un moyen de transfert (3) apte à déplacer horizontalement ledit organe porteur (1) de l'extérieur à l'intérieur du véhicule et réciproquement; caractérisé en ce que l'organe porteur (1) est constitué de :
- deux bras (16) reliés, par l'une de leurs extrémités, à une articulation (17) et pourvus, à l'autre extrémité, de patins (18) aptes à venir se placer au niveau des reins de la personne handicapée;
- deux bras (19) reliés, par l'une de leurs extrémités, à des articulations (20) placées sur lesdits bras (16) et pourvus,à l'autre extrémité, de patins (21) aptes à venir se placer sous les cuisses de la personne handicapée;
en ce que le mécanisme de levage (2) est constitué d'un moto-réducteur (10), d'une poulie (11) placée en bout du deuxième bras (5) et d'un cable (12) relié à l'organe porteur (1);
et en ce que le moyen de transfert (3), apte à déplacer horizontalement l'organe porteur (1) de l'extérieur à l'intérieur du véhicule et réciproquement, est constitué de deux bras (4) et (5) reliés, par l'une de leurs extrémités à une articulation (6), l'autre extrémité du premier bras (4) étant reliée à une articulation (7) solidaire d'un support (8) fixé au montant latéral central (9) du véhicule et l'organe porteur (1) étant relié à l'autre extrémité du deuxième bras (5) par l'intermédiaire de l'extrémité du cable (12).

2. Dispositif, selon la revendication 1, caractérisé en ce qu'une tringle (13) relie le deuxième bras (5) à une came (14) entraînée en rotation par un moto-réducteur (15) qui entraîne également en rotation le premier bras (4).

3. Dispositif, selon la revendication 1, caractérisé en ce que les bras (16) sont reliés par un moyen (22), du type chaîne, pourvu, en son milieu, du point d'attache (23) de l'organe porteur (1) au mécanisme de levage.

4. Dispositif, selon la revendication 1, caractérisé en ce que l'organe porteur (1) comporte, en addition, reliée également au mécanisme de levage, une pince (24) constituée de deux crochets (25), reliés à une articulation (26), aptes à saisir le fauteuil roulant plié et les roues pour les charger dans le véhicule et les décharger de celui-ci.
